# EUROPÄISCHE PATENTSCHRIFT

(11) **EP 0 961 672 B1**
(45) Veröffentlichungstag und Bekanntmachung des Hinweises auf die Patenterteilung: **10.10.2001**
(21) Anmeldenummer: 98903013.5
(22) Anmeldetag: 05.02.1998
(51) Int. Cl.: B25G 1/10, B25G 1/04

(54) **FEINSCHRAUBENDREHER**
PRECISION SCREWDRIVER
TOURNEVIS DE PRECISION

(30) Priorität: 19.02.1997 DE 29702884 U
(43) Veröffentlichungstag der Anmeldung: 08.12.1999
(73) Patentinhaber: WERA WERK HERMANN WERNER GmbH & Co. KG, D-42349 Wuppertal (DE)
(72) Erfinder: AMTENBRINK, Klaus, D-42287 Wuppertal (DE); STRAUCH, Martin, D-42349 Wuppertal (DE)
(74) Vertreter: Grundmann, Dirk, Dr.
(86) Internationale Anmeldenummer: EP9800255
(87) Internationale Veröffentlichungsnummer: WO9836875

(56) Entgegenhaltungen:
- EP-A- 0 413 219
- EP-A- 0 508 849
- WO-A-93/25354
- DE-U- 8 808 942
- FR-A- 967 464
- FR-A- 1 052 369
- GB-A- 1 501 391
- GB-A- 2 143 453

## Beschreibung

Die Erfindung bezieht sich auf einen Feinschraubendreher mit Klinge und Heft, wobei das im wesentlichen als Rotationskörper gestaltete Heft in Achsrichtung hintereinanderliegende Funktionszonen unterschiedlicher Gestaltung ausbildet, mit einer ersten, dem klingenseitigen Ende benachbart liegenden Krafteinbringzone mit einem etwa in der Zonenmitte liegenden durchmessergrößten Zonenbereich und einer dem freien Ende zugeordneten Umfassungszone, welche um die Achse drehbar ist, und einer zwischen Umfassungszone und Krafteinbringzone liegenden ersten Antriebszone.

Ein Feinschraubendreher dieser Art ergibt sich aus Katalog Conrad, 1996, Artikel-Nr. 800473-77. Das dort abgebildete Heft ist einem sogenannten Dart-Pfeil vergleichbar, geht also gleich hinter dem heftseitigen Klingenende in eine schwach keulenförmige Materialanhäufung über, die im Bereich der Krafteinbringzone wieder abschwillt und im wesentlichen ohne Konturveränderung in die Umfassungszone einläuft.

Aufgabe der Erfindung ist es, einen Feinschraubendreher dieser Art bezüglich seines Hefts ergonomisch weiterzubilden.

Diese Aufgabe ist zunächst und im wesentlichen bei einem Feinschraubendreher mit den Merkmalen des Anspruchs 1 gelöst, wobei darauf abgestellt ist, daß die Krafteinbringzone die Form von mit ihren Basisflächen aufeinanderstoßenden Kegelstümpfen besitzt, welche jeweils eine Vielzahl von in Umfangsrichtung nebeneinanderliegenden Krafteinbringfeldern besitzen, wobei die Länge der Zwischenzone größer oder gleich der Länge der Krafteinbringzone ist, und daß sich der Krafteinbringzone klingenseitig eine zweite Antriebszone anschließt. Hieraus resultiert eine ergonomisch wesentlich verbesserte Griffigkeit eines entsprechenden Werkzeuges. Im doppel-kegelstumpfförmigen Bereich ergibt sich eine best placierte Wirbelzone, die den Antriebsschub der Finger der Bedienungshand bestens reibungsschlüssig überträgt. Optimiert ist das alles durch das Vorhandensein einer Vielzahl von in Umfangsrichtung nebeneinander liegenden Krafteinbringfeldern. Die können durch Abflachungszonen noch griffiger eingestellt werden.
Die zusätzlich bereitgehaltene zweite Antriebszone erlaubt eine Bedienungsart, über die die Drehbewegung bzw. Rotationsbewegung mehr klingenseitig aufgebracht wird. Dies alles geschieht bei einem gut abgestützten Gegenhalt über die auch hier vorgesehene Umfassungszone. Weiter bringt die Erfindung in Vorschlag, daß die axiale Länge der zweiten Antriebszone in etwa der Länge eines Krafteinbringfeldes entspricht. Eine Bezugsgröße ist hierbei die, daß die Länge der Krafteinbringzone einer Fingerkuppenbreite angepaßt ist. Das sollte die unterste Bemessungsgrundlage sein, so daß die Krafteinbringzone über eine größere axiale Länge variabel betätigt werden kann, so daß die Finger auf unterschiedlichen Durchmessern des Rotationskörpers arbeiten können. Zudem besteht eine vorteilhafte Ausgestaltung darin, daß die Krafteinbringfelder aus in Aussparungen des sonst aus Hartkunststoff bestehenden Heftes eingebrachtem Weichkunststoff bestehen. Diese Füllungen können mit der Mantelwand der Krafteinbringzone abschließen oder, wegen ihrer Weichheit, auch leicht kissenartig nach auswärts vorstehen. Ein stabilisatorischer Zusammenhalt der einzelnen Füllungen ergibt sich sodann dadurch, daß die Krafteinbringfelder in Umfangsrichtung untereinander über Stege verbunden sind. Überdies kann der eingebrachte Weichkunststoff auch klebetechnisch oder formschlüssig gehalten sein. Eine Ausgestaltung von sogar eigenständiger Bedeutung ergibt sich ferner dadurch, daß die Umfassungszone eine tellerartige Kappe ausbildet und das klingenseitige Ende des Heftes einen Mehrkantbund aufweist, wobei Bunddurchmesser und Kappendurchmesser derart aufeinander abgestimmt sind, daß eine über eine Mehrkantfläche und den Kappenrand gezogene Gerade am durchmessergrößten Zonenbereich vorbeiläuft. Das hat den Vorteil eines Abrollschutzes des auf einer ebenen Tischfläche aufliegenden Werkzeuges. Weiter ist es so, daß der Schwerpunkt im Heft liegt.
Das kann für einen weiteren Effekt genutzt werden, indem nämlich das Arbeitsende gegenüber der Tischplatte abhebt. Das schneidenartig gestaltete Arbeitsende kann so die Tischplatte nicht verkratzen, welcher Effekt bei Diamantstaubbeschichtungen als besonders vorteilhaft anzusehen ist. Eine gleichfalls betätigungsgünstige Gestalt ist erreicht, wenn die erste Antriebszone sich zur Umfangszone hin schwach konusartig verbreitert und der durchmessergeringste Bereich des Heftes etwa in der Heftmitte liegt. Die Finger der Bedienungshand liegen dabei in einer anfänglichen zwirbelbeschleunigenden Durchmesserzone, um dann langsam in eine durchmessergrößere Zone zu wandern, wo ein höheres Drehmoment aufgebracht werden kann. Dabei ist es auch günstig, daß der durchmessergrößte Zonenbereich krafteinbringfelderfrei ist. Auf dem durchmessergrößten Querschnitt befindet sich so eine unterbrechungsfreie Hartfläche. Endlich bringt die Erfindung noch in Vorschlag, daß die Kappe aus zwei mit ihren Basisflächen aufeinanderstehenden Flachkegelstümpfen besteht. So ergibt sich ein knaufförmiger Abschluß des Werkzeuges. Eine solche Kappe liegt gut in der Hand, wobei zugleich eine gewisse zentrierende Funktion ermöglicht ist durch die Maßnahme, daß die Endfläche des äußeren Kegelstumpfes eine stirnseitige Delle aufweist. In die drückt sich die darüberliegende Handflächenpartie ein, so daß das Werkzeug nicht so leicht seitlich wegrutschen kann.

Sodann ist die Aufgabe bei einem Feinschraubendreher mit den Merkmalen des Anspruchs 12 gelöst, wobei darauf abgestellt ist, daß die Krafteinbringzone die Form von mit ihren Basisflächen aufeinanderstoßenden Kegelstümpfen besitzt, welche Zonen aus in Aussparungen des sonst aus Hartkunststoff bestehenden Heftes eingebrachtem Weichkunststoff besitzen, wobei die Länge der Zwischenzone größer oder gleich der Länge der Krafteinbringzone ist, und daß sich der Krafteinbringzone klingenseitig eine zweite Antriebszone anschließt. Auf diese Weise sind die Krafteinbringfelder zu einer in Umfangsrichtung geschlossenen Ringzone ausgebildet. Dabei ist es handhabungstechnisch vorteilhaft, daß die Zonen als ringförmig parallele Weich-Krafteinbringfelder neben einem durchmessergrößten Zonenbereich liegen. So verbleibt auch hier eine unterbrechungsfreie Hartfläche. Endlich wird noch vorgeschlagen, daß die Krafteinbringzone auf ganzer axialer Länge als Weich-Krafteinbringfeld gestaltet ist. Solche Werkzeuge eignen sich besonders vorteilhaft für längerzeitige Benutzungen.

Der Gegenstand der Erfindung ist nachstehend anhand eines zeichnerisch veranschauchlichten Ausführungsbeispieles näher erläutert. Es zeigt:
- Fig. 1: den erfindungsgemäßen Feinschraubendreher in perspektivischer Darstellung,
- Fig. 2: denselben in Seitenansicht, und zwar auf einer ebenen Tischfläche oder dergleichen abgelegt,
- Fig. 3: eine um 90° versetzt liegende Seitenansicht,
- Fig. 4: die Stirnansicht des Feinschraubendrehers gegen die Umfassungszone gesehen und
- Fig. 5: eine Stirnansicht des Feinschraubendrehers gegen den Arbeitsbereich gesehen.

Der dargestellte Feinschraubendreher umfaßt eine Klinge 1 mit einem Arbeitsende 2.

Als Griff und Halterung eines solchen Werkzeuges dient ein an die Klinge 1 anschließendes Heft 3. Das Heft fungiert dabei als Rotationskörper. Die Abstützung für die Benutzungsart des sogenannten Zwirbeins geschieht dabei über das freie, drehlagernde Ende 4 des Heftes.

Das Heft 3 bildet dazu in Achsrichtung hintereinanderliegende Funktionszonen unterschiedlicher Gestaltung aus.

So fließt die Betätigungskraft in einer Krafteinbringzone I ein. Den Halt bekommt man dabei über eine Umfassungszone II. Die ist am freien Ende 4 des Feinschraubendrehers ausgebildet.

Zwischen der Umfassungszone II und der Krafteinbringzone I erstreckt sich koaxial eine erste Antriebszone III.

Schließlich setzt hinter der Krafteinbringzone I klingenseitig eine zweite Antriebszone IV koaxial an.

Die Längen all dieser Zonen I bis IV sind auf eine bestmögliche Handhabung des Werkzeuges abgestimmt.

Die geometrische Längsmittelachse des Feinschraubendrehers ist in Fig. 1 mit x-x bezeichnet.

Die Krafteinbringzone I weist einen in ihrer Zonenmitte liegenden durchmessergrößten Zonenbereich 5 auf. Die Krafteinbringzone I tritt als im Zonenbereich 5 ihren größten Durchmesser bildende Verdickung auf. Die Krafteinbringzone I hat die Form zweier mit ihren breiteren Basisflächen aufeinanderstoßender Kegelstümpfe 6. Der Zonenbereich 5 ist in Achsrichtung gesehen rotationssymmetrisch leicht konvex verrundet. Der Mantelfläche ist eine Vielzahl in Umfangsrichtung nebeneinanderliegender Krafteinbringfelder 7 zugeordnet. Es handelt sich um lang-ovale Felder. Es sind insgesamt pro Kegelstumpf 6 sechs solcher Krafteinbringfelder 7 gleichwinklig verteilt angeordnet. Die Ausrichtung der Krafteinbringfelder 7 divergiert leicht in Richtung des Zonenbereichs 5.

Es kann sich um isoliert angeordnete Krafteinbringfelder 7 handeln; bevorzugt ist jedoch eine Ausgestaltung dahingehend, daß die Krafteinbringfelder 7 in Umfangsrichtung der Kegelstumpf-Mantelflächen untereinander über Stege 8 verbunden sind. Die Stege 8 liegen auf halber Länge der-Krafteinbringfelder 7, und dort auf einer gemeinsamen Querebene.

Die Krafteinbringfelder 7 können mit der Mantelwand der Kegelstümpfe 6 ebenengleich abschließen. Eine gewisse Facettierung kann man erreichen, wenn man die Felder abflacht oder gar leicht kehlt. Vorteilhaft kann in bestimmten Fällen auch ein leichter kissenartiger Überstand gegenüber der besagten Mantelfläche sein. Bevorzugt ist die gleichflächige Kontur.

Dabei ist weiter so vorgegangen, daß die Krafteinbringfelder 7, d. h. das sie bildende Material, aus in Aussparungen 9 des sonst aus Hartkunststoff bestehenden Heftes 3 eingebrachtem Weichkunststoff bestehen. Das begünstigt eine besonders kraftvolle reibschlüssige Krafteinbringung, wobei der Zenit selbst keine Weichpartien hat. Wie der zeichnerischen Darstellung entnehmbar, ist der durchmessergrößte Zonenbereich 5 der Krafteinbringzone I krafteinbringfelderfrei gehalten.

Erkennbar ist auch, daß die Länge der Krafteinbringzone I der Fingerkuppenbreite angepaßt ist. Mindestens eine Fingerkuppenbreite findet darauf Platz.

Nun zu den beiden Antriebszonen III und IV: Die erste (III) liegt zwischen der Krafteinbringzone I und der Umfassungszone II. Die Länge dieser Zwischenzone ist dabei größer oder gleich der Länge der Krafteinbringzone I; aus der zeichnerischen Darstellung geht eine auffallend längere Ausgestaltung der ersten Antriebszone III hervor. Auch ist deutlich gemacht, daß die erste Antriebszone III sich zur Umfassungszone II hin schwach-konusartig im Durchmesser verbreitert. Die Verbreiterung ist kontinuierlich. Sie nimmt um etwa ein Fünftel zu. Der größere Durchmesser liegt bei ca. 1 cm. Der durchmessergeringste Bereich des Heftes 3 liegt etwa auf Höhe der halben Länge des Heftes 3. Der Schwerpunkt des Feinschraubendrehers liegt im Heft 3.

Die zweite Antriebszone IV besitzt eine axiale Länge, die einem Drittel bis einem Viertel der Länge der ersten Antriebszone III entspricht.

In Richtung der Klinge 1 des Werkzeuges setzt an die zweite Antriebszone IV des Werkzeuges ein Mehrkantbund 10 an. Der weist eine hexagonale Mantelfläche auf. Seine Mehrkantflächen sind mit 11 bezeichnet. Ein solcher, mit seinem Durchmesser deutlich über dem der im wesentlichen zylindrisch gestalteten Antriebszone I liegender Mehrkantbund 10 bildet einen stets wirksamen Abrollschutz. Das verdeutlicht Fig. 2. Dort ist eine horizontale Ebene 12 aufgespannt, bspw. darstellend eine Tischplatte. Das knaufartige Ende 4 des Werkzeuges ist dabei durchmessermäßig so ausgebildet, daß die Mehrkantfläche 11 auch abrollsichernd zum Tragen kommt. Das freie Ende 4 des Werkzeuges ist dort unter Bildung der mit II bezeichneten Umfassungszone zu einer tellerartigen Kappe 13 ausgebildet. Die schließt über eine Drehfuge 14 gegenüber dem Rotationskörper des Feinschraubendrehers ab. Die Kappe 13 kann auf einem Achsstummel gelagert sein oder selbst einen Achsstummel aufweisen, der in einer axial gesicherten Höhlung des vom Rest des Heftes 3 gebildeten Rotationskörpers gestellt ist, steckt.

Die Kappe 13 besteht aus zwei mit ihren Basisflächen aufeinanderstehenden Flachkegelstümpfen 15 und 16. Die querschnittsgrößere gemeinsame Basis bestimmt den Kappendurchmesser. Der liegt etwa bei der doppelten Größe des querschnittskleinsten Durchmessers des Heftes 3.

Der Flachkegelstumpf 16 weist nach außen. Er besitzt eine quer zur Längsmittelachse x-x des Feinschraubendrehers ausgerichtete Endfläche 17. Die Endfläche 17 des äußeren Flachkegelstumpfes 16 weist eine stirnseitige Delle 18 auf. Die wirkt auf das Gewebe der Haltehand lagezentrierend. Die Dellung ist relativ schwach ausgebildet, so daß der Rand keine Druckstellen in der Bedienungshand bilden kann. Die Delle 18 liegt zentral.

Wie Fig. 2 entnehmbar, sind der Durchmesser des Mehrkantbundes 10 und der Kappendurchmesser, letzterer bestimmt durch die Basisflächen der aufeinanderstehenden Flachkegelstümpfe 15, 16, derart aufeinander abgestimmt, daß ein über eine Mehrkantfläche 11 und den Kappenrand 13' gezogene Gerade y-y am durchmessergrößten Zonenbereich vorbeiläuft. Es kommt so nicht zu einer durch die funktionsförderliche Materialanhäufung bedingten instabilen Ablage des Werkzeuges. Selbst das Arbeitsende 2 hebt von der horizontalen Ebene 12, einer Tischplatte also, deutlich ab.

Die Freistandslänge der Klinge 1 entspricht etwa der Heftlänge bis zur Drehfuge 14. Etwa bedeutet, daß sich die schwach konische Mantelfläche auch etwas in den Stielbereich der knauf- bzw. pilzförmigen Kappe 13 fortsetzt, um dort über eine Ringkehle 19 in die Mantelfläche des Flachkegelstumpfes 15 überzugehen. Was die Längenverhältnisse der Zonen untereinander angeht, so geht die axiale Länge der zweiten Antriebszone IV etwa zweieinhalbmal in die entsprechende Länge der Krafteinbringzone I. Letztere weist eine axiale Länge auf, die, wie schon angedeutet, im wesentlichen der der ersten Antriebszone III entspricht. Die axiale Länge der Kappe 13 bis hin zur besagten Drehfuge 14 liegt bei etwas weniger als der doppelten axialen Länge der zweiten Antriebszone IV.

Den Gedanken der Krafteinbringfelder 7 aufgreifend, besteht eine vorteilhafte Variante noch darin, daß die Krafteinbringfelder 7 zu einer in Umfangsrichtung geschlossenen Ringzone vereinigt sind. So liegen die Zonen ringförmig parallel neben einem auch hier durchmessergrößten Zonenbereich 5. Bezogen auf die Zeichnung, ist die axiale Länge der Ringzonen wie die der mit 7 bezeichneten Krafteinbringfelder.

Eine schließliche Variante besteht noch darin, daß die Einbringzone I auf ganzer axialer Länge als Weich-Krafteinbringfeld gestaltet ist. Hier ist also noch der rotationssymmetrisch exponierte, d. h. durchmessergrößte Zonenbereich 5 in die Weichzone einbezogen.

Die Ausführungen bezüglich der Facettierung und eines eventuellen Überstandes gelten hier entsprechend.

## Patentansprüche

1. Feinschraubendreher mit Klinge (1) und Heft (3), wobei das im wesentlichen als Rotationskörper gestaltete Heft (3) in Achsrichtung hintereinanderliegende Funktionszonen unterschiedlicher Gestaltung ausbildet, mit einer ersten, dem klingenseitigen Ende benachbart liegenden Krafteinbringzone (I) mit einem etwa in der Zonenmitte liegenden durchmessergrößten Zonenbereich (5) und einer dem freien Ende zugeordneten Umfassungszone (II), welche um die Achse (x-x) drehbar ist, und einer zwischen Umfassungszone (II) und Krafteinbringzone (I) liegenden ersten Antriebszone (III), **dadurch gekennzeichnet, daß** die Krafteinbringzone (I) die Form von mit ihren Basisflächen aufeinanderstoßenden Kegelstümpfen (6) besitzt, welche jeweils eine Vielzahl von in Umfangsrichtung nebeneinanderliegenden Krafteinbringfeldern (7) besitzen, wobei die Länge der ersten Antriebszone (III) größer oder gleich der Länge der Krafteinbringzone (I) ist, und daß sich der Krafteinbringzone (I) klingenseitig eine zweite Antriebszone (IV) anschließt.

2. Feinschraubendreher nach Anspruch 1, **dadurch gekennzeichnet, daß** die axiale Länge der zweiten Antriebszone (IV) in etwa der Länge eines Krafteinbringfeldes (7) entspricht.

3. Feinschraubendreher nach einem der vorhergehenden Ansprüche, **dadurch gekennzeichnet, daß** die Länge der Krafteinbringzone (I) der Fingerkuppenbreite angepaßt ist.

4. Feinschraubendreher nach einem der vorhergehenden Ansprüche, **dadurch gekennzeichnet, daß** die Krafteinbringfelder (7) aus in Aussparungen (9) des sonst aus Hartkunststoff bestehenden Heftes (3) eingebrachtem Weichkunststoff bestehen.

5. Feinschraubendreher nach einem der vorhergehenden Ansprüche, **dadurch gekennzeichnet, daß** die Krafteinbringfelder (7) in Umfangsrichtung untereinander über Stege (8) verbunden sind.

6. Feinschraubendreher nach einem der vorhergehenden Ansprüche, **dadurch gekennzeichnet, daß** die Umfassungszone (II) eine tellerartige Kappe (13) ausbildet und das klingenseitige Ende des Heftes (3) einen Mehrkantbund (10) aufweist, wobei Bunddurchmesser und Kappendurchmesser derart aufeinander abgestimmt sind, daß ein über eine Mehrkantfläche (11) und den Kappenrand (13') gezogene Gerade (y-y) am durchmessergrößten Zonenbereich (5) vorbeiläuft.

7. Feinschraubendreher nach einem der vorhergehenden Ansprüche, **dadurch gekennzeichnet, daß** der Schwerpunkt im Heft (3) liegt.

8. Feinschraubendreher nach einem der vorhergehenden Ansprüche, **dadurch gekennzeichnet, daß** die erste Antriebszone (III) sich zur Umfassungszone (II) hin schwach-konusartig verbreitert und der durchmessergeringste Bereich des Heftes (3) etwa in der Heftmitte liegt.

9. Feinschraubendreher nach einem der vorhergehenden Ansprüche, **dadurch gekennzeichnet, daß** der durchmessergrößte Zonenbereich (5) krafteinbringfelderfrei ist.

10. Feinschraubendreher nach einem der Ansprüche 6 bis 9, **dadurch gekennzeichnet, daß** die Kappe (13) aus zwei mit ihren Basisflächen aufeinanderstehenden Flachkegelstümpfen (15, 16) besteht.

11. Feinschraubendreher nach Anspruch 10, **dadurch gekennzeichnet, daß** die Endfläche (17) des äußeren Flachkegelstumpfes (16) eine stirnseitige Delle (18) aufweist.

12. Feinschraubendreher mit Klinge (1) und Heft (3), wobei das im wesentlichen als Rotationskörper gestaltete Heft (3) in Achsrichtung hintereinanderliegende Funktionszonen unterschiedlicher Gestaltung ausbildet, mit einer ersten, dem klingenseitigen Ende benachbart liegenden Krafteinbringzone (I) mit einem etwa in der Zonenmitte liegenden durchmessergrößten Zonenbereich (5) und einer dem freien Ende zugeordneten Umfassungszone (II), welche um die Achse (x-x) drehbar ist, und einer zwischen Umfassungszone (II) und Krafteinbringzone (I) liegenden ersten Antriebszone (III), **dadurch gekennzeichnet, daß** die Krafteinbringzone (I) die Form von mit ihren Basisflächen aufeinanderstoßen Kegelstümpfen (6) besitzt, welche Zonen aus in Aussparungen (9) des sonst aus Hartkunststoff bestehenden Heftes (3) eingebrachtem Weichkunststoff besitzen, wobei die Länge der ersten Antriebszone (III) größer oder gleich der Länge der Krafteinbringzone (I) ist, und daß sich der Krafteinbringzone (I) klingenseitig eine zweite Antriebszone (IV) anschließt.

13. Feinschraubendreher nach Anspruch 12, **dadurch gekennzeichnet, daß** die Zonen als ringförmig parallele Weich-Krafteinbringfelder (7) neben einem durchmessergrößten Zonenbereich (5) liegen.

14. Feinschraubendreher nach einem der vorhergehenden Ansprüche 12, 13, **dadurch gekennzeichnet, daß** die Krafteinbringzone (I) auf ganzer axialer Länge als Weich-Krafteinbringfeld (7) gestaltet ist.

## Claims

1. Precision screwdriver with blade (1) and haft (3), wherein the haft (3), substantially configured as a rotational body, forms functional zones of different configuration located in succession in the direction of the axis, with a first power input zone (I), located adjacent to the blade-side end, with a zone region of greatest diameter (5), located approximately in the centre of the zone, and a gripping zone (II), allocated to the free end and rotatable about the axis (x-x), and a first drive zone (III), located between gripping zone (II) and power input zone (I), **characterised in that** the power input zone (I) has the form of truncated cones (6) abutting against one another with their bases, which truncated cones in each case have a multiplicity of power input fields (7) located next to one another in the circumferential direction, wherein the length of the first drive zone (III) is greater than or equal to the length of the power input zone (I) and a second drive zone (IV) adjoins the power input zone (I) on the blade side.

2. Precision screwdriver according to Claim 1, **characterised in that** the axial length of the second drive zone (IV) approximately corresponds to the length of a power input field (7).

3. Precision screwdriver according to one of the preceding claims, **characterised in that** the length of the power input zone (I) is adapted to the width of a fingertip.

4. Precision screwdriver according to one of the preceding claims, **characterised in that** the power input fields (7) consist of soft plastics material placed in recesses (9) of the haft (3), which otherwise consists of hard plastics material.

5. Precision screwdriver according to one of the preceding claims, **characterised in that** the power input fields (7) are inter-connected in the circumferential direction via bridges (8).

6. Precision screwdriver according to one of the preceding claims, **characterised in that** the gripping zone (II) forms a plate-like cap (13) and the blade-side end of the haft (3) has a multi-sided collar (10), wherein collar diameter and cap diameter are matched to one another in such a way that a straight line (y-y) drawn across a multi-sided face (11) and the edge of the cap (13') runs past the zone region of greatest diameter (5).

7. Precision screwdriver according to one of the preceding claims, **characterised in that** the centre of gravity is in the haft (3).

8. Precision screwdriver according to one of the preceding claims, **characterised in that** the first drive zone (III) widens in a slight cone shape towards the gripping zone (II) and the region of the haft (3) with the smallest diameter (3) is approximately in the centre of the haft.

9. Precision screwdriver according to one of the preceding claims, **characterised in that** the zone region (5) with the greatest diameter is free of power input fields.

10. Precision screwdriver according to one of Claims 6 to 9, **characterised in that** the cap (13) consists of two flat truncated cones (15, 16) located with their bases on top of one another.

11. Precision screwdriver according to Claim 10, **characterised in that** the end face (17) of the outer flat truncated cone (16) has a depression (18) at the front.

12. Precision screwdriver with blade (1) and haft (3), wherein the haft (3), substantially configured as a rotational body, forms functional zones of different configuration located in succession in the direction of the axis, with a first- power input zone (I) located adjacent to the blade-side end, with a zone region (5) of greatest diameter, located approximately in the centre of the zone, and a gripping zone (II), allocated to the free end and rotatable about the axis (x-x), and a first drive zone (III), located between gripping zone (II) and power input zone (I), **characterised in that** the power input zone (I) has the form of truncated cones (6) abutting against one another with their bases, which truncated cones have zones consisting of soft plastics material placed in recesses (9) of the haft (3), which otherwise consists of hard plastics material, wherein the length of the first drive zone (III) is greater than or equal to the length of the power input zone (I), and a second drive zone (IV) adjoins the power input zone (I) on the blade side.

13. Precision screwdriver according to Claim 12, **characterised in that** the zones are located as soft power input fields (7) parallel in rings next to a zone region of greatest diameter (5).

14. Precision screwdriver according to one of the preceding Claims 12, 13, **characterised in that** the power input zone (I) is configured as a soft power input field (7) over its entire axial length.

## Revendications

1. Tournevis de précision avec une lame (1) et un manche (3), dans lequel le manche (3) est principalement réalisé sous forme de corps de rotation et forme des zones fonctionnelles les unes derrière les autres dans la direction axiale présentant différentes formes, avec une première zone d'application d'effort (I) située au voisinage de l'extrémité du côté de la lame avec un domaine de la zone de plus grand diamètre (5) situé à peu près au niveau du milieu de la zone et avec une zone de saisie (II) disposée au niveau de l'extrémité libre, qui peut tourner autour de l'axe (x-x), et avec une zone d'entraînement (III) placée entre la zone de saisie (II) et la zone d'application d'effort (I), **caractérisé en ce que** la zone d'application d'effort (I) présente la forme de tronc de cône (6), dont les surfaces de base se rejoignent, qui présentent chacune de nombreux champs d'application d'effort les uns à côté des autres dans la direction périphérique, dans lequel la longueur de la première zone d'entraînement (III) est supérieure ou égale à la longueur de la zone d'application d'effort (I), et **en ce que** la zone d'application d'effort (I) se poursuit par une deuxième zone d'entraînement (IV) du côté de la lame.

2. Tournevis de précision selon la revendication 1, **caractérisé en ce que** la longueur axiale de la deuxième zone d'entraînement (IV) présente approximativement la longueur d'un champ d'application d'effort (7).

3. Tournevis de précision selon l'une quelconque des revendications précédentes, **caractérisé en ce que** la longueur de la zone d'application d'effort (I) est adaptée à la largeur de la convexité d'un doigt.

4. Toumevis de précision selon l'une quelconque des revendications précédentes, **caractérisé en ce que** les champs d'application d'effort (7) sont constitués de matière synthétique molle rapportée dans des évidements (9) du manche (3) constitué ailleurs de matériau synthétique dur.

5. Tournevis de précision selon l'une quelconque des revendications précédentes, **caractérisé en ce que** les champs d'application d'effort (7) situés l'un sous l'autre sont reliés dans la direction périphérique par des barrettes (8).

6. Tournevis de précision selon l'une quelconque des revendications précédentes, **caractérisé en ce que** la zone de saisie (II) forme un chapeau (13) en forme d'assiette et l'extrémité du manche (3) du côté de la lame présente un épaulement polygonal (10), dans lequel le diamètre de l'épaulement et le diamètre du chapeau sont adaptés l'un à l'autre de sorte qu'une droite (y-y) tracée entre eux et une face de polygone (11) et l'arête de chapeau (13') passe par le domaine de la zone de plus grand diamètre (5).

7. Tournevis de précision selon l'une quelconque des revendications précédentes, **caractérisé en ce que** le centre de gravité est situé dans le manche (3).

8. Tournevis de précision selon l'une quelconque des revendications précédentes, **caractérisé en ce que** la première zone d'entraînement (III) s'élargit légèrement sous forme de cône en direction de la zone de saisie (II) et le domaine de diamètre le plus petit du manche (3) est situé approximativement au milieu du manche.

9. Tournevis de précision selon l'une quelconque des revendications précédentes, **caractérisé en ce que** le domaine de zone de plus grand diamètre (5) est libre de tout champ d'application d'effort

10. Tournevis de précision selon l'une des revendications 6 à 9, **caractérisé en ce que** le chapeau (13) est constitué de deux troncs cônes plats (15, 16) dont les surfaces de base sont disposées l'une contre l'autre.

11. Tournevis de précision selon la revendication 10, **caractérisé en ce que** la surface d'extrémité (17) du tronc-cône plat extérieur (16) présente une déformation (18) de la face.

12. Tournevis de précision avec une lame (1) et un manche (3), dans lequel le manche (3) est principalement réalisé sous forme de corps de rotation et forme des zones fonctionnelles les unes derrière les autres dans la direction axiale présentant différentes formes, avec une première zone d'application de force (1) située au voisinage de l'extrémité du côté de la lame avec un domaine de la zone de plus grand diamètre (5) situé à peu près au niveau du milieu de la zone et avec une zone de saisie (II) disposée au niveau de l'extrémité libre, qui peut tourner autour de l'axe (x-x), et avec une zone d'entraînement (III) placée entre la zone de saisie (II) et la zone d'application d'effort (I), **caractérisé en ce que** la zone d'application d'effort (I) présente la forme de tronc de cône (6), qui possède des ouvertures (9) rapportées en matériau plastique mou alors que le reste du manche (3) est réalisé en matériau plastique dur, dans lequel la longueur de la zone d'entraînement (3) est supérieure ou égale à la longueur de la zone d'application d'effort (I), et **en ce que** la zone d'application d'effort (I) se prolonge du côté de la lame en une deuxième zone d'entaînement (IV),

13. Tournevis de précision selon la revendication 12, **caractérisé en ce que** les zones sont placées sous forme de champ mou d'application d'effort (7) de forme annulaire parallèle adjacent à un domaine de zone (5) de plus grand diamètre.

14. Tournevis de précision selon l'une des revendications 12 ou 13, **caractérisé en ce que** la zone d'application d'effort (I) est réalisée sur toute sa longueur axiale sous forme de champ d'application d'effort (7) mou.
